# EUROPÄISCHE PATENTSCHRIFT

(11) **EP 0 088 865 B1**
(45) Veröffentlichungstag und Bekanntmachung des Hinweises auf die Patenterteilung: **11.12.1985**
(21) Anmeldenummer: 83100412.2
(22) Anmeldetag: 19.01.1983
(51) Int. Cl.: B44C 1/16

(54) **Verfahren zum dauerhaften Beschriften von Kunststoff-Folien und - Planen**
Process for applying lasting marks to foils and awnings of plastics material
Procédé pour appliquer des marques durables sur des feuilles ou bâches en matière plastique

(30) Priorität: 12.03.1982 DE 3209075
(43) Veröffentlichungstag der Anmeldung: 21.09.1983
(73) Patentinhaber: Dittrich, Franz, D-6920 Sinsheim (DE); Dittrich, Klaus, D-6927 Bad Rappenau-Wollenburg (DE)
(72) Erfinder: Dittrich, Franz, D-6920 Sinsheim (DE); Dittrich, Klaus, D-6927 Bad Rappenau-Wollenburg (DE)
(74) Vertreter: Ratzel, Gerhard, Dr.

## Beschreibung

Die Erfindung bezieht sich auf die Technik des Beschriftens von Kunststoff-Folien und -Planen, wie sie insbesondere zur Abdeckung von Lastkraftwagen oder bei Zelten, insbesondere Festzelten, z. B. zu Reklamezwecken, eingesetzt werden.

Unter einer Kunststoff-Plane soll im Folgenden im Unterschied zu einer reinen Kunststoff-Folie eine mit einem Kunststoff-Gewebe oder Kunststoff-Gewirke verstärkte Kunststoff-Folie verstanden werden ; die Kunststoff-Plane verhält sich dabei an ihrer Oberfläche chemisch wie eine entsprechende Kunststoff-Folie, da das Gewebe vollständig von der Kunststoff-Folie überdeckt wird.

In den letzten Jahren ist es im steigenden Maß üblich geworden, insbesondere Lastkraftwagen-Abdeckplanen als blickfangende Reklameträger zu verwenden ; dazu werden diese Planen mit großen farbigen Reklamebildern und Beschriftungen versehen. Ebenfalls sind in den letzten Jahren Kunststoff-Planen auf den Markt gekommen, die sich in nahezu jeder beliebigen Grundfarbe einfärben lassen und allen auftretenden Beanspruchungen gewachsen sind.

Bislang hat man solche Planen-Abziehbilder in an sich bekannter Weise aufgebracht, nachdem sich gezeigt hat, daß unmittelbar auf die Planen aufgebrachte Beschriftungen, z. B. durch bekannte Drucktechniken, durch Licht, Wetter und Knittern nicht dauerhaft halten.

Jedoch hat sich auch gezeigt, daß die bisher in bekannter Weise aufgebrachten Abziehbilder nicht die absolute Dauerfestigkeit besitzen, die gefordert werden muß ; denn andernfalls muß die teure Plane zu häufig gewechselt werden. Unter einer absoluten Dauerfestigkeit ist hier zu verstehen, daß die Beschriftung in jeder Hinsicht die gleiche Strapazierfähigkeit und Dauerhaftigkeit der Plane selbst aufweist. Dazu gehört eine hohe Abriebfestigkeit, eine hohe Knickfestigkeit, sowie selbstverständlich die hohe Licht- und Wetterfestigkeit bei allen Jahreszeiten. Ferner gehören hierzu die Widerstandswerte gegen chemische Angriffe, wie sie in Industriegebieten und auf stark befahrenen Straße in Folge der Abgase auftreten. Ein weiterer Wert als Maß für die Dauerhaftigkeit einer Plane ist die sogenannte Schälfestigkeit ; sie ist ein Maß für die Haftung zwischen einzelnen Schichten der Plane bzw. zwischen zwei miteinander verschweißten Planenstücken. Außerdem gehören zu den üblichen Belastungen, denen eine Plane wiederstehen muß, daß Aussetzen der Plane an chemische Flüssigkeiten wie Säuren, Laugen und dergleichen, ferner auch chemisch aktiven oder inaktiven Getränken wie Bier, Wein, Spirituosen und soweiter, die mit dem Lastkraftwagen transportiert werden.

Allen diesen Angriffen konnten die bisherigen mit Abziehbildern versehenen Planen nicht Stand halten, was heißt, daß bislang durch die Abziehbilder beschriftete Planen nicht erzielt werden konnten, die die Dauerhaftigkeit der Plane selbst erreichten.

Zum nächstkommenden Stand der Technik ist die US-A-35 53 044 zu nennen, die sich auf ein Verfahren zur Einarbeitung eines Abziehbildes als integraler Bestandteil eines Oberflächenüberzugs bezieht, gemäß dem das Abziehbild zunächst auf eine in Lösungsmitteln lösliche polymere Basisschicht aufgebracht wird, wonach diese polymere Basisschicht auf die besagte Oberfläche aufgebracht und schließlich ein klarer Überzug, der ein Lösungsmittel- für die Basisschicht enthält, aufgegeben wird ; hierbei wird die Basisschicht durch das genannte Lösungsmittel gelöst und das Abziehbild im klaren Überzug inkorporiert.

Der Erfindung liegt die Aufgabe zugrunde, ein Verfahren zur Beschriftung von Kunststoff-Folien und -Planen zu schaffen, mit welchen sich eine beschriftete Kunststoff-Folie bzw. - Plane erzielen läßt, die die gleiche Dauerhaftigkeit aufweist wie die Kunststoff-Folie bzw. -Plane selbst.

Überraschenderweise können nun gemäß dem erfindungsgemäßen Verfahren die bislang verwendeten Abziehbilder verwendet werden. Dazu löst man in einer ersten Verfahrensstufe die Kunststoff-Folie bzw. -Plane an ; dazu eignet sich ein chemisches Lösungsmittel für das anzulösende Kunststoff-Grundmaterial. In der Praxis sind solche Lösungsmittel in den entsprechenden Kunststoff-Lacken enthalten, so daß ein solcher entsprechender Kunststoff-Lack zum Anlösen verwendet werden kann. In der zweiten Verfahrensstufe bringt man ein Abziehbild mit Beschriftung auf die angelöste Fläche der Kunststoff-Folie bzw. -Plane auf, wie man das schon früher gemacht hat. Und in der dritten Verfahrensstufe schließlich bringt man auf das so aufgebrachte Abziehbild und wenigstens seine unmittelbare Umgebung einen Lack auf, der die Kunststoff-Folie bzw. -Plane anlöst.

Überraschenderweise hat sich gezeigt, daß durch dieses Verfahren eine völlige Verschmelzung im kunststoff-technischen Sinne des Abziehbildes mit der Kunststoff-Folie bzw. -Plane erzielt wird. Besonders unvorhersehbar war dabei, daß das in gewöhnlicher Weise aufgebrachte Abziehbild nach dem erfindungsgemäßen Verfahren einstückig mit der Kunststoff-Folie bzw. - Plane verschmilzt, und daß dabei das Abziehbild mit seiner Trägerfolie sich chemisch-physikalisch und mechanisch durch das Aufnehmen der Weichmacher aus seiner Umgebung an die Kunststoff-Folie bzw. -Plane praktisch völlig anpaßt.

Vorteilhaft ist, wenn vorab die Kunststoff-Folie bzw. -Plane mit Wasser und/oder üblichen öberflächenaktiven Waschmitteln gereinigt und sodann getrocknet wird. Dadurch wird von der Folie bzw. Plane der gröbste Oberflächenschmutz entfernt.

Bevorzugt ist, daß man die Kunststoff-Folie bzw. -Plane durch Auftragen eines entsprechenden, lösungsmittelhaltigen Lackes anlöst. Zwar kann auch ein reines Lösungsmittel zum Anlösen eingesetzt werden. Vorteilhaft ist jedoch, daß das Lösungsmittel mit dem entsprechenden Kunststoff-Material angereichert ist. Dadurch wird eine regenerative Oberflächenbehandlung der Kunststoff-Folie bzw. -Plane erzielt. Die Lösungsmittelkomponente wird bewirkt, daß gealterte und durch Verlust an Weichmacher oft übermäßig gehärtete Oberflächenschichten der Folie bzw. der Plane beseitigt werden. Dadurch wird gleichzeitig eine chemische Anrauhung der Oberfläche bewirkt; das heißt, daß eine bindungsaktive Oberfläche erzeugt wird. Infolgedessen wird für das noch aufzubringende Abziehbild eine gesteigerte Adhäsionskraft zur Verfügung gestellt. Die Kunststoff-Komponente des Lackes gleicht örtlich unterschiedliche Verluste der abgetragenen Oberflächenschichten aus und verhindert Spaltbildungen.

Besonders praktisch durchführbar ist, daß man als Beschriftung ein Wasser-Abziehbild auf die angelöste Fläche der Kunststoff-Folie bzw. -Plane aufbringen kann, nachdem man diese mit entspanntem Wasser angefeuchtet hat, dann das Abziehbild blasenfrei festrakelt, danach das Trägerpapier des Abziehbildes abzieht, dann das Abziehbild selbst mit klarem Wasser nachwäscht, gegebenenfalls noch einmal vorhandene Blasen ausrakelt, und schließlich das Abziehbild restlos trocken werden läßt. Dies entspricht dem Aufbringungsverfahren für ein Wasser-Abziehbild, wie es vor dem bekannt war. Überraschend ist jedoch, daß dieses wässrige Verfahren auf dem oberflächenregenerierten Kunststoff der angelösten Kunststoff-Folie bzw. -Plane durchgeführt werden kann, ohne daß die Aktivität dieser regenerierten Oberfläche dadurch wissentlich beeinträchtigt wird. Vorzugsweise wird ein Gummirakel verwendet, da dessen elastische Eigenschaften auf die zu berakelnden Gegenstände besonders angepaßt sind. Nach dem Abwaschen des Abziehbildes mit klarem Wasser wird üblicherweise ein weicher Fensterreiniger-Rakel zum rakeln verwendet. Bei diesem letzten Rakeln wird auch noch die letzte Spur von Wasser zwischen dem Abziehbild und der Kunststoff-Folie bzw. -Plane herausgedrückt, so daß die für das Abziehbild grundsätzlich typische feste Adhäsionshaftung erreicht ist. Zwar sind Abziehbilder, die im Siebdruck-Verfahren auf dünnen Folien hergestellt wurden, für das erfindungsgemäße Verfahren besonders geeignet ; jedoch ist das erfindungsgemäße Verfahren auf solche Abziehbilder nicht beschränkt. Auch Abziehbilder, die im Tiefdruck-Verfahren hergestellt wurden, können eingesetzt werden. Jedoch sind im Siebdruck-Verfahren hergestellte Abziehbilder am Besten geeignet, da deren Trägerfolie am dünnsten ist. Damit sind diese Abziehbilder am Anpassungsfähigsten und der Wanderungseffekt der Weichmacher aus den umgebenden Kunststoff-Bereichen ist hier am größten und schnellsten.

Bevorzugt ist, daß man in der dritten Verfahrensstufe denselben Lack anwendet, wie in der ersten Verfahrensstufe. Damit wird die größtmögliche Homogenität des Oberflächenauftrags erzielt. Verwendet man außerdem nach einer schon genannten bevorzugten Verfahrensart einen Lack, der der Kunststoff-Folie bzw. -Plane entspricht, so wird dadurch die Natur der Kunststoff-Folie bzw. -Plane nicht verfälscht. Insbesondere ist dabei eine Abziehbild zu verwenden, dessen Trägerfolie dem Grundmaterial der zu beschriftenden Kunststoff-Folie bzw. -Plane entspricht. Damit sind die Schrumpfeigenschaften des erfindungsgemäß erzielten Verbundes zwischen Foiie bzw. Plane, Abziehbild und Lackschichten gleich ; entsprechendes gilt für alle übrigen Eigenschaften. Auf diese Weise ist eine perfekte Planenbeschriftung geschaffen, die die identische Dauerhaftigkeit des Grundmaterials der Folie bzw. Plane aufweist.

Das Aufbringen des Lösungsmittels bzw. Lackes in der ersten oder dritten Verfahrensstufe kann durch Aufwalzen, Aufpinseln oder Aufsprühen erfolgen. Sofern in der ersten und dritten Verfahrensstufe der gleiche Lack verwendet wird, ist das erfindungsgemäße Verfahren besonders praktisch in der Durchführung. Denn neben herkömmlichen Abziehbild-Technik wird nur noch ein weiterer Verfahrensstoff nebst Hilfsmittel benötigt. Damit ist eine Umschulung von nur angelerntem Personal leichtestens möglich. Eine Verwechslung der Lacke ist ausgeschlossen. Auch versehentlich können dann keine Fehler mehr gemacht werden.

Besonders interessant ist das erfindungsgemäße Verfahren bei der Verwendung eines Abziehbildes, dessen Beschriftung, wie gewöhnlich, nach unten auf die frisch regenerierte Oberfläche der Kunststoff-Folie bzw. -Plane aufgebracht wird, wobei aber die Beschriftung für die Lösungsmittel und/oder Weichmacher der Folie bzw. Plane empfänglich ist. In diesem Fall wird eine perfekte Integration der Schriftfarben selbst in ihren ursprünglichen Formen auf, genauer gesagt in der regenerierten Oberfläche der Kunststoff-Folie bzw. -Plane erzielt.

Im Falle einer Polyvinylchlorid-Folie bzw. -Plane erfolgt das erfindungsgemäße Verfahren beispielsweise wie folgt : Zunächst wird die Plane gewaschen und getrocknet. Sodann wird die Oberfläche mit einem PVC-Lösungsmittel (allgemein auch PVC-Lack genannt) behandelt. Dann wird in üblicher Weise das Abziehbild aufgebracht. Zuvor wurde die oberflächlich regenerierte Plane mit entspanntem Wasser befeuchtet, das heißt mit Wasser, das oberflächenspannungsaktive Mittel enthält. Dadurch wird eine besonders gute Befeuchtung der Plane und Naßverbindung mit dem Abziehbild erzielt. Allerdings ist auch normales Wasser geeignet. Dann wird das Abziehbild festgerakelt, nachgewaschen und noch einmal weich übergerakelt, so daß keine Blasen mehr vorhanden sind und auch die letzte Spur von Wasser herausgedrückt ist. Nun läßt man das aufgebrachte Abziehbild restlos trocken werden, was durch einen normalen Trocknungsvorgang an trockener Luft erzielt wird. Dann wird in der dritten Verfahrensstufe die gesamte Fläche der vorbehandelten Plane, also nicht nur die Fläche auf der sich speziell das Abziehbild befindet, mit dem PVC-Lack wieder behandelt. Dadurch, daß die gesamte Fläche, also auch die Umgebung des Abziehbildes mit dem Lack behandelt wird, ist sichergestellt, daß auch in den Randbereichen eine übergreifende Verbindung zwischen dem Abziehbild und der Plane erfolgt. Nachdem die oberste PVC-Lackschicht getrocknet ist, ist die Plane erfindungsgemäß beschriftet und fertig. Die beschriftete Plane ist nun in jeder Hinsicht ebenso Dauerhaft wie eine unbeschriftete Plane, also insbesondere lagerfähig, wetterfest, dampfstrahlfest, waschanlagensicher, lichtecht und abriebfest. Durch das erfindungsgemäße Verfahren gibt es für die Beschriftung keine Formatbegrenzung mehr. Denn es können auch beliebig viele Abziehbilder auf der Plane aneinander gesetzt werden.

Die erfindungsgemäß beschriftete Plane ist dadurch charakterisiert, daß auf der Kunststoff-Folie bzw. -Plane eine Lackschicht angeordnet ist, auf der einstückig ein Abziehbild mit Beschriftung angeordnet ist, in das die Weichmacher der genannten Lackschicht und der auf das Abziehbild und seine Umgebung aufgebrach- - ten Lackschicht gewandert sind.

Eine solche erfindungsgemäße Plane ist in der Figur dargestellt. Mit 1 ist die ursprüngliche Kunststoff-Folie bzw. -Plane 1 gekennzeichnet. Die Lackschicht 2 aus der ersten Verfahrensstufe trägt die Ziffer 2. Es ist zu erkennen, daß sich diese Lackschicht 2 bis in die Oberfläche der Kunststoff-Folie bzw. -Plane 1 erstreckt. Unmittelbar auf dieser Lackschicht 2 ist das Abziehbild 3 angeordnet, dessen Beschriftung 5 auf der.. ersten Lackschicht 2 aufliegt. Darüber ist die auf das Abziehbild 3 und seine Umgebung aufgebrachte Lackschicht 4 der dritten Verfahrensstufe aufgetragen. Deutlisch ist in der Figur zu erkennen, daß diese Lackschicht 4 aus der dritten Verfahrensstufe sich bis über die Ränder des Abziehbildes 3 erstreckt, also die Umgebung desselben überdeckt. In die Trägerfolie des Abziehbildes 3 sind nun die Weichmacher aus der Umgebung gewandert ; dazu gehören insbesondere die Weichmacher aus der Kunststoff-Folie bzw. -Plane 1, aber auch die aus den Lackschichten 2 und 4. Bei einer Querschnitts-Analyse läßt sich dies ermitteln. Dadurch unterscheidet sich eine erfindungsgemäß beschriftete Plane von den auf herkömmliche Weise beschrifteten Planen, bei denen die Migration der Weichmacher nicht stattgefunden hat. Im übrigen fehlen bei den in herkömmlicher Weise beschrifteten Planen auch die Lackschichten 2 und 4.

## Patentansprüche

1. Verfahren zum dauerhaften Beschriften von Kunststoff-Folien und -Planen mit Hilfe eines Abziehbildes dadurch gekennzeichnet, daß man in einer ersten Stufe die Kunststoff-Folie bzw. - Plane anlöst, daß man in einer zweiten Stufe ein Abziehbild mit Beschriftung auf die angelöste Fläche der Kunststoff-Folie bzw. -Plane aufbringt und daß man in einer dritten Stufe auf das aufgebrachte Abziehbild und seine Umgebung einen Lack aufbringt, der die Kunststoff-Folie bzw. -Plane anlöst.

2. Verfahren nach Anspruch 1, dadurch gekennzeichnet, daß vorab die Kunststoff-Folie bzw. -Plane mit Wasser und/oder üblichen oberflächenaktiven Waschmitteln gereinigt und sodann getrocknet wird.

3. Verfahren nach Anspruch 1 und/oder 2, dadurch gekennzeichnet, daß man die Kunststoff-Folie bzw. -Plane durch Auftragen eines entsprechenden, Lösungsmittelhaltigen Lackes anlöst.

4. Verfahren nach mindestens einem der Ansprüche 1 bis 3, dadurch gekennzeichnet, daß man als Beschriftung ein Wasser-Abziehbild auf die angelöste Fläche der Kunststoff-Folie bzw. - Plane aufbringt, nachdem man diese mit entspanntem Wasser angefeuchtet hat, dann das Abziehbild blasenfrei festrakelt, danach das Trägerpapier des Abziehbildes abzieht, dann das Abziehbild selbst mit klarem Wasser nachwäscht, gegebenenfalls noch einmal vorhandene Blasen ausrakelt, und schließlich das Abziehbild restlos trocken werden läßt.

5. Verfahren nach mindestens einem der Ansprüche 1 bis 4, dadurch gekennzeichnet, daß man in der dritten Stufe denselben Lack anwendet wie in der ersten Stufe.

6. Verfahren nach mindestens einem der Ansprüche 1 bis 5, dadurch gekennzeichnet, daß man Abziehbild verwendet, dessen Trägerfolie dem Grundmaterial der zu beschriftenden Kunststoff-Folie bzw. -Plane entspricht.

7. Beschriftete Kunststoff-Folie bzw. -Plane, dadurch gekennzeichnet, daß auf der Kunststoff-Folie bzw. -Plane (1) eine Lackschicht (2) angeordnet ist, auf der einstückig ein Abziehbild (3) mit Beschriftung (5) angeordnet ist, in das die Weichmacher der genannten Lackschicht (2) und einer auf das Abziehbild (3) und seine Umgebung aufgebrachten Lackschicht (4) gewandert sind.

## Claims

1. A process for applying lasting marks to foils and awnings of plastics material with the aid of a transfer image, characterized in that in a first stage the plastics foil or awning is solubilized, that in a second stage a transfer image with inscription is applied to the solubilized surface of the plastics foil or awning and that in a third stage a varnish is applied transfer image and its surrounding area which solubilizes the plastics foil or awning.

2. A process according to claim 1, characterized in that firstly the plastics foils or awning is cleaned with water and/or ordinary surface-active washing media and then dried.

3. A process according to claim 1 and/or 2, characterized in that the plastics foil or awning is solubilized by application of an appropriate solvent-containing varnish.

4. A process according to at least one of claims 1 to 3, characterized in that as inscription a water transfer image is applied to the solubilized surface of the plastics foil or awning, after this has been moistened with water of reduced surface tension, then the transfer image is firmly wiped to be free from bubbles, after which the carrier paper of the transfer image is removed, then the transfer image is rewashed with clean water, if necessary any remaining bubbles are wiped away, and finally the transfer image is left to become completely dry.

5. A process according to at least one of claims 1 to 4, characterized in that the same varnish is used in the third stage as in the first stage.

6. A process according to at least one of claims 1 to 5, characterized in that a transfer image is used the carrier foil of which corresponds to the basic material of the plastics foil or awning to be marked.

7. A marked plastics foil or awning, characterized in that on the plastics foil or awning (1) there is arranged a varnish coating (2) on which a transfer image (3) with inscription (5) is integrally arranged, into which image (3) have passed the plasticisers of the said varnish coating (2) and of a varnish coating (4) applied to the transfer image (3) and its surrounding area.

## Revendications

1. Procédé pour appliquer des marques durables sur des feuilles et bâches en matières plastiques à l'aide d'une image à décalquer, caracté-' risé par le fait que dans une première phase, on dissout la feuille ou la bâche en matière plastique, que dans une deuxième phase on applique une image à décalquer portant une marque sur la surface dissoute de la feuille ou de la bâche en matière plastique, et que dans une troisième phase on applique sur l'image à décalquer qui a été appliquée et autour d'elle un vernis qui dissout la feuille ou la bâche en matière plastique.

2. Procédé suivant la revendication I, caractérisé par le fait qu'avant tout, la feuille ou la bâche en matière plastique est nettoyée avec de l'eau et/ou des détergents surfactifs usuels et est ensuite séchée.

3. Procédé suivant les revendications 1 et/ou 2, caractérisé par le fait qu'on dissout la feuille ou la bâche en matière plastique par l'application d'un vernis approprié contenant un solvant.

4. Procédé suivant au moins l'une des revendications 1 à 3, caractérisé par le fait que l'on applique comme marque une image à décalquer à l'eau sur la surface dissoute de la feuille ou de la bâche en matière plastique, après qu'on a humecté celle-ci avec de l'eau à basse tension superficielle, qu'on râcle ensuite fortement l'image à décalquer sans laisser de bulles, qu'on enlève ensuite le support en papier de l'image à décalquer, qu'on lave après cela l'image à décalquer à l'eau claire, qu'on râcle encore une fois des bulles éventuelles pour les éliminer, et finalement qu'on laisse l'image à décalquer sécher complètement.

5. Procédé suivant au moins l'une des revendications 1 à 4, caractérisé par le fait qu'on utilise dans la troisième phase le même vernis que dans la première phase.

6. Procédé suivant au moins l'une des revendications 1 à 5, caractérisé par le fait que l'on utilise une image à décalquer dont le support est approprié au matériau de base de la feuille ou de la bâche en matière plastique à marquer.

7. Feuille ou bâche en matière plastique marquée, caractérisée par le fait que sur la feuille ou la bâche en matière plastique (1) est disposée une couche de vernis (2) sur laquelle une image à décalquer (3) d'une seule pièce avec une marque (5) est appliquée, les plastifiants de la couche de vernis (2) mentionnée et une couche de vernis (4) appliquée sur l'image à décalquer (3) et son environnement ayant migré dans l'image à décalquer (3).
